# DEMANDE DE BREVET EUROPEEN

(11) **EP 4 745 321 A1**
(43) Date de publication de la demande: **20.05.2026**
(21) Numéro de dépôt: 25213588.4
(22) Date de dépôt: 05.11.2025
(51) Int. Cl.: E03F 5/04, E03F 5/14

(54) **DISPOSITIF DE RETENTION DE DECHETS**

(30) Priorité: 14.11.2024 FR 2412406
(71) Demandeur: Ecosafe, 74350 Copponex (FR)
(72) Inventeur: LUGAZ, Maxime, Copponex (FR); PRUDENT, Emeric, Vougy (FR)
(74) Mandataire: Cabinet Poncet

(57) **Abrégé**

Dispositif de rétention de déchets (1), destiné à être disposé dans un puits (2) de collecte des eaux pluviales à paroi périphérique latérale (3) définissant un orifice supérieur (4), comprenant :
- un conteneur (7) creux à orifice d'entrée (12), fabriqué en un premier matériau présentant une première rigidité,
- une jupe (13) à structure ajourée s'étendant radialement depuis et à l'écart d'une paroi périphérique latérale (10) de conteneur (7) selon toute la périphérie de l'orifice d'entrée (12) de conteneur (7),
- des moyens de tenue (15), conformés de façon à venir en appui contre la paroi périphérique latérale (3) du puits (2) en faisant saillie sur la paroi périphérique latérale (10) de conteneur (7),
et dans lequel la jupe (13) est fabriquée en un deuxième matériau présentant une deuxième rigidité inférieure à la première rigidité.

## Description

### DOMAINE TECHNIQUE DE L'INVENTION

La présente invention concerne le traitement des eaux pluviales, et concerne plus particulièrement la rétention de déchets charriés par les eaux pluviales qui sont collectées via des puits de collecte.

Les réseaux d'eaux pluviales sont alimentés par des puits de collecte des eaux pluviales tels que des regards disposés dans la chaussée, ou tels que des avaloirs disposés le long de caniveaux s'étendant le long des trottoirs. Ces puits de collecte des eaux pluviales ont une paroi périphérique latérale définissant un orifice supérieur qui est généralement obturé partiellement au moyen d'une grille sur laquelle les véhicules et personnes peuvent rouler ou marcher.

Les grilles des puits de collecte des eaux pluviales ont des mailles relativement grandes permettant de retenir les plus gros déchets pour les empêcher de rentrer dans la partie souterraine des réseaux d'eaux pluviales. Ces grandes mailles ne peuvent toutefois pas retenir les petits déchets (i.e. ayant des dimensions inférieures à celles des grandes mailles). Ces déchets se trouvent alors en circulation dans la partie souterraine des réseaux d'eaux pluviales et peuvent provoquer des bouchons ou être entraînés jusqu'à la mer qu'ils polluent.

Parmi les petits déchets, certains ont un pouvoir de pollution plus élevé. On considère par exemple qu'un seul mégot de cigarette suffit à contaminer un volume de 500 litres d'eau.

Pour résoudre ce problème, il a été proposé d'ajouter dans les puits de collecte d'eaux pluviales un filtre sous forme de plaque rigide et plane à mailles plus petites que les mailles de la grille.

L'installation d'un tel filtre se fait toutefois par ancrage d'éléments de tenue dans la paroi périphérique latérale du puits. Cet ancrage est source de fissures dans lesquelles peut se développer à terme de la végétation, et le gel peut venir agrandir ces fissures. Il se présente ainsi un problème de détérioration accélérée du puits.

En outre, les puits de collecte d'eaux pluviales ont des dimensions variables et peu précises de leur orifice supérieur ainsi que de leur profondeur, notamment en raison des tolérances lors de leur fabrication. Une adaptation du filtre sur place est ainsi généralement nécessaire, notamment pour éviter que de petits déchets puissent passer entre le filtre et la paroi périphérique latérale du puits. Une standardisation d'un filtre pour une pluralité de puits est ainsi rendue compliquée.

Enfin, l'adaptation du filtre sur place et l'ancrage d'éléments de tenue nécessitent un temps de main d'œuvre conséquent qui rend le filtre très onéreux.

Le document US 5,284,580 A décrit un dispositif de rétention de déchets dont les dimensions correspondent aux dimensions du puits de collecte d'eaux pluviales (en particulier aux dimensions de l'orifice supérieur du puits de collecte d'eaux pluviales). Il est donc nécessaire de prévoir autant de dispositifs de rétention de déchets qu'il existe de dimensions différentes de puits de collecte d'eaux pluviales.

Pour remédier cet inconvénient, le document FR 2 770 238 A1 propose de faire reposer un dispositif de rétention de déchets en appui sur des éléments de tenue, de type cornières, ancrés sur la paroi périphérique latérale du puits de collecte d'eaux pluviales. Il en résulte un temps de main d'œuvre conséquent et un problème de détérioration accélérée du puits de collecte d'eaux pluviales.

### EXPOSE DE L'INVENTION

Un problème proposé par la présente invention est de fournir un dispositif de rétention de déchets dont l'installation est aisée et rapide dans un puits de collecte des eaux pluviales afin de limiter efficacement la pénétration de déchets de petite taille dans la partie souterraine d'un réseau d'eaux pluviales.

Simultanément, l'invention vise à fournir un dispositif de rétention de déchets dont l'installation dans un puits de collecte des eaux pluviales présente peu, voire pas, de risques de détérioration dudit puits.

Pour atteindre ces objets ainsi que d'autres, l'invention propose un dispositif de rétention de déchets selon la revendication 1.

Les moyens de tenue permettent de disposer rapidement et facilement le conteneur dans le puits en ménageant un espace périphérique entre la paroi périphérique latérale de conteneur et la paroi périphérique latérale du puits. Le conteneur est de préférence disposé de façon sensiblement concentrique avec l'orifice d'entrée du puits.

L'immobilisation du conteneur dans le puits par simple appui contre la paroi périphérique latérale du puits permet de ne pas détériorer celle-ci, et permet de compenser les tolérances de fabrication dudit puits.

La structure ajourée de la jupe présente des mailles de dimensions inférieures à celles de la grille du puits, et estimées satisfaisantes pour retenir les petits déchets. Les mailles de la jupe seront ainsi choisies en fonction des plus petits déchets à retenir.

En pratique, la jupe présente une périphérie dont les dimensions sont supérieures ou égales aux dimensions de l'orifice supérieur du puits. Du fait de sa rigidité moindre que celle du conteneur, la jupe peut être adaptée par déformation de façon à venir en appui sur la paroi périphérique latérale du puits en comblant de façon précise l'espace périphérique ménagé entre la paroi périphérique latérale de conteneur et la paroi périphérique latérale du puits, avec une forme d'entonnoir à section transversale diminuant de façon descendante à l'écart de l'orifice supérieur du puits.

La mise en place de la jupe n'est pas gênée par les moyens de tenue : les moyens de tenue se trouvent en effet autour de la paroi périphérique latérale de conteneur et n'occupent pas l'espace situé entre l'orifice d'entrée de la cavité du conteneur et l'orifice supérieur du puits de collecte des eaux pluviales.

Lorsque des eaux pluviales contenant des petits déchets entrent dans le puits, elles s'écoulent directement vers le fond du puits en passant dans l'espace périphérique ménagé entre la paroi périphérique latérale de conteneur et la paroi périphérique latérale du puits (généralement elles ruissellent le long de la paroi périphérique latérale du puits). Les petits déchets sont quant à eux retenus par la structure ajourée de la jupe qui, grâce à sa conformation en entonnoir, amène les déchets jusque dans le conteneur où ils s'amoncellent en libérant ainsi la jupe pour l'écoulement de l'eau. Périodiquement, un cantonnier peut venir retirer les déchets du conteneur, par exemple au moyen d'un aspirateur.

Dans un mode de réalisation particulier de la présente invention, la jupe peut être solidaire du conteneur. Dans un autre mode de réalisation particulier de la présente invention, la jupe peut être séparée du conteneur.

Dans une première variante, les moyens de tenue peuvent de préférence comprendre une pluralité de tiges filetées coopérant chacune au moyen d'une liaison hélicoïdale filetée avec la paroi périphérique latérale de conteneur. Les moyens de tenue sont ainsi de structure simple, et sont en outre très faciles et rapides à utiliser. Les liaisons hélicoïdales filetées permettent simultanément un réglage fin pour bien adapter le dispositif de rétention de déchets aux dimensions du puits de collecte des eaux pluviales, ainsi qu'un appui sur la paroi périphérique latérale du puits de collecte selon des efforts importants pour garantir un maintien suffisant du dispositif de rétention de déchets dans le puits de collecte.

Avantageusement, la liaison hélicoïdale filetée entre la tige filetée et la paroi périphérique latérale de conteneur peut être procurée par un écrou rapporté et fixé sur la paroi périphérique latérale de conteneur. Le conteneur peut ainsi présenter des parois d'épaisseur relativement fines pour être facile et peu onéreux à fabriquer. Les écrous peuvent de préférence être des écrous à sertir qui sont rapportés et fixés par sertissage dans des trous respectifs ménagés dans la paroi périphérique latérale de conteneur.

En alternative, si les parois ont une épaisseur suffisante, la liaison hélicoïdale filetée entre la tige filetée et la paroi périphérique latérale de conteneur peut être procurée par un taraudage interne de trous ménagés dans la paroi périphérique latérale de conteneur.

Dans une deuxième variante, les moyens de tenue peuvent de préférence comprendre une pluralité de tiges coopérant chacune au moyen d'une liaison coulissante avec la paroi périphérique latérale de conteneur, les tiges étant sollicitées en permanence par des moyens élastiques en déplacement depuis et à l'écart de la paroi périphérique latérale.

A titre de liaison coulissante, on peut par exemple recourir à une liaison de type glissière ou à une liaison de type pivot glissant.

De tels moyens de tenue permettent une mise en place très rapide et fiable du dispositif de rétention de déchets dans un puits de collecte des eaux pluviales. La force de rappel des moyens élastiques est choisie de manière à procurer un appui sur la paroi périphérique latérale du puits de collecte selon des efforts suffisants pour garantir un bon maintien du dispositif de rétention de déchets dans le puits de collecte.

De préférence, la jupe à structure ajourée peut être formée par un grillage, de préférence en matière plastique. De bons résultats ont été obtenus avec un grillage fabriqué en polyéthylène haute densité (PEHD).

Avantageusement, la lumière traversante à section transversale peut présenter des dimensions inférieures aux dimensions de l'orifice d'entrée de conteneur. On guide ainsi de façon plus fiable les déchets dans la cavité du conteneur.

On limite ainsi également les risques que la jupe, se déformant sous le poids de déchets, puisse se déformer au point que lumière traversante ne soit plus placée en correspondance de l'orifice d'entrée de conteneur. Ceci est particulièrement utile lorsque la jupe n'est pas solidaire du conteneur.

De préférence, pour une meilleure durabilité dans le temps, le premier matériau peut être un métal, encore plus préférentiellement un acier inoxydable.

Avantageusement, le conteneur peut être fabriqué par découpage dans un flan plat de premier matériau, conformé par pliage, et de préférence maintenu en forme par une fixation sans soudure.

Le pliage permet une fabrication rapide, facile et peu onéreuse, sans détérioration du flan plat de premier matériau (qui peut par exemple être une tôle peinte ou laquée).

L'absence de soudure limite les risques de présence de zones affectées thermiquement (ZAT) souvent propices à une détérioration accélérée, par exemple par corrosion. Une fixation sans soudure peut par exemple être effectuée par le biais de rivets.

D'éventuelles équerres peuvent être prévues pour fixer la position relative des différents tronçons de la paroi périphérique latérale du conteneur. On peut en alternative recourir à des recouvrements partiels de tronçons de la paroi périphérique latérale du conteneur.

De préférence, la jupe peut comporter une ou plusieurs fentes s'étendant radialement depuis sa périphérie en direction de la lumière traversante et s'interrompant avant la lumière traversante.

La ou les fentes permettent à des parties de la jupe de venir à recouvrement l'une sur l'autre pour faciliter la conformation de la jupe dans une forme d'entonnoir.

Avantageusement, on peut prévoir que :
- le conteneur présente, dans un plan généralement parallèle à l'orifice d'entrée, une section transversale rectangulaire ou carrée,
- la jupe présente une forme extérieure rectangulaire ou carrée avec quatre coins, et comporte au moins une fente s'étendant depuis l'un de ses coins et selon l'une de ses diagonales.

Un conteneur rectangulaire et une jupe rectangulaire seront privilégiés pour des puits à paroi périphérique latérale définissant un orifice supérieur rectangulaire.

Un conteneur carré et une jupe carrée seront privilégiés pour des puits à paroi périphérique latérale définissant un orifice supérieur carré ou circulaire.

De préférence, la paroi de fond de conteneur et/ou la paroi périphérique latérale de conteneur peut être ajourée.

Les mailles de la paroi de fond de conteneur et/ou la paroi périphérique latérale de conteneur sont alors au moins aussi petites que celles de la structure ajourée de la jupe, et permettent également aux eaux pluviales de passer à travers le conteneur. Ceci peut être utile au cas où le débit d'eaux pluviales est tel qu'elles ne se contentent pas de ruisseler le long de la paroi périphérique latérale du puits mais sont projetées vers le centre du puits au-delà de l'espace périphérique ménagé entre la paroi périphérique latérale de conteneur et la paroi périphérique latérale du puits.

Selon un autre aspect, la présente invention propose une utilisation d'un dispositif de rétention de déchets tel que précédemment décrit et à jupe séparée du conteneur, lors de laquelle :
- on introduit le dispositif de rétention de déchets dans un puits de collecte des eaux pluviales à paroi périphérique latérale, en orientant l'orifice d'entrée de la cavité vers le haut,
- on sollicite ou libère les moyens de tenue pour provoquer leur appui contre la paroi périphérique latérale du puits, de façon à ménager un espace périphérique entre la paroi périphérique latérale de conteneur et la paroi périphérique latérale du puits,
- on dispose la jupe en appui :
   a. sur le bord périphérique supérieur du conteneur en plaçant ladite lumière traversante en correspondance dudit orifice d'entrée de conteneur, et
   b. sur la paroi périphérique latérale du puits,
de façon à combler l'espace périphérique ménagé entre la paroi périphérique latérale de conteneur et la paroi périphérique latérale du puits, tout en conformant la jupe en une forme d'entonnoir à section transversale diminuant de façon descendante à l'écart de l'orifice supérieur du puits.

Selon un autre aspect, la présente invention propose une utilisation d'un dispositif de rétention de déchets tel que précédemment décrit et à jupe solidaire du conteneur, lors de laquelle :
- on introduit le dispositif de rétention de déchets dans un puits de collecte des eaux pluviales à paroi périphérique latérale, en orientant l'orifice d'entrée de la cavité vers le haut,
- on sollicite ou libère les moyens de tenue pour provoquer leur appui contre la paroi périphérique latérale du puits, de façon à ménager un espace périphérique entre la paroi périphérique latérale de conteneur et la paroi périphérique latérale du puits,
- on dispose la jupe en appui sur la paroi périphérique latérale du puits, de façon à combler l'espace périphérique entre la paroi périphérique latérale de conteneur et la paroi périphérique latérale du puits, tout en conformant la jupe en une forme d'entonnoir à section transversale diminuant de façon descendante à l'écart de l'orifice supérieur du puits.

### DESCRIPTION SOMMAIRE DES DESSINS

D'autres objets, caractéristiques et avantages de la présente invention ressortiront de la description suivante de modes de réalisation particuliers, faite en relation avec les figures jointes, parmi lesquelles :
[Fig.1] La figure 1 est une vue schématique de dessus d'un conteneur utilisable dans un premier mode de réalisation particulier de dispositif de rétention de déchets selon la présente invention ;
[Fig.2] La figure 2 est une vue schématique de dessus d'une jupe utilisable avec le conteneur de la figure 1 ;
[Fig.3] La figure 3 est une vue schématique de dessus d'un dispositif de rétention de déchets selon un premier mode de réalisation particulier de selon la présente invention, comprenant un conteneur illustré sur la figure 1 et une jupe illustrée sur la figure 2 ;
[Fig.4] La figure 4 est une vue schématique de côté du dispositif de rétention de déchets de la figure 3 ;
[Fig.5] La figure 5 est une vue schématique en coupe partielle illustrant une première étape lors de la mise en place du dispositif de rétention de déchets de la figure 3 dans un puits de type regard de collecte d'eaux pluviales ;
[Fig.6] La figure 6 est une vue schématique en coupe illustrant une deuxième étape lors de la mise en place du dispositif de rétention de déchets de la figure 3 dans un puits de type regard de collecte d'eaux pluviales ;
[Fig.7] La figure 7 est une vue schématique en coupe illustrant une troisième étape lors de la mise en place du dispositif de rétention de déchets de la figure 3 dans un puits de type regard de collecte d'eaux pluviales ;
[Fig.8] La figure 8 est une vue schématique en coupe illustrant une quatrième étape lors de la mise en place du dispositif de rétention de déchets de la figure 3 dans un puits de type regard de collecte d'eaux pluviales ;
[Fig.9] La figure 9 est une vue schématique de dessus d'un conteneur utilisable dans un deuxième mode de réalisation particulier de dispositif de rétention de déchets selon la présente invention ;
[Fig.10] La figure 10 est une vue schématique de dessus d'un dispositif de rétention de déchets selon un deuxième mode de réalisation particulier selon la présente invention, comprenant un conteneur illustré sur la figure 9 et une jupe ; et
[Fig.11] La figure 11 est une vue schématique en coupe montrant le dispositif de rétention de déchets de la figure 10 installé dans un puits de type avaloir de collecte d'eaux pluviales ; et
[Fig.12] La figure 12 est une vue schématique de dessus d'une variante du conteneur de la figure 1.

### DESCRIPTION DES MODES DE REALISATION PREFERES

Lorsque des références numériques identiques sont utilisées dans plusieurs figures, modes de réalisation ou variantes de l'invention, ces références numériques désignent des éléments identiques ou similaires dans chacun(e) des figures, modes de réalisation ou variantes.

Sur les figures 1 à 4 est illustré un premier mode de réalisation de dispositif de rétention de déchets 1 selon la présente invention.

Ce dispositif de rétention de déchets 1 est destiné à être disposé dans un puits 2 de collecte des eaux pluviales à paroi périphérique latérale 3 définissant un orifice supérieur 4 (figures 5 à 8). La grille 5 du puits 2 comporte en effet des mailles 6 de (trop) grandes dimensions pour retenir des petits déchets tels que de mégots de cigarette.

Le dispositif de rétention de déchets 1 comprend un conteneur 7 creux (figure 1) délimitant une cavité 8 entre une paroi de fond 9 de conteneur 7 et une paroi périphérique latérale 10 de conteneur 7 s'étendant depuis la paroi de fond 9 jusqu'à un bord périphérique supérieur 11 définissant un orifice d'entrée 12 de la cavité 8 de conteneur 7.

Ici, l'orifice d'entrée 12 s'étend sensiblement selon un plan P1. Une forme plane n'est toutefois pas indispensable, et une orientation oblique ou autre est également possible.

Ledit conteneur 7 est fabriqué en un premier matériau présentant une première rigidité. Le premier matériau est un métal, de préférence un acier inoxydable.

Comme cela est plus particulièrement visible sur la figure 1, le dispositif de rétention de déchets 1 comprend en outre des moyens de tenue 15, conformés de façon à venir en appui contre la paroi périphérique latérale 3 du puits 2 en faisant saillie sur la paroi périphérique latérale 10 de conteneur 7.

Les moyens de tenue 15 comprennent une pluralité de tiges filetées 16a à 16d coopérant chacune au moyen d'une liaison hélicoïdale filetée 17a à 17d avec la paroi périphérique latérale 10 de conteneur 7.

Les liaisons hélicoïdales filetées 17a à 17d entre les tiges filetées 16a à 16d (qui sont spécifiquement des vis à tête papillon ici) et la paroi périphérique latérale 10 de conteneur 7 sont ici procurées par des écrous 170a à 170d rapportés et fixés (de préférence par sertissage) sur la paroi périphérique latérale 10 de conteneur 7.

Les tiges filetées 16a à 16d peuvent appartenir à des vis d'un type autre que vis à tête papillon. On peut par exemple recourir à des vis à tête munie d'un anneau ou plus généralement de tout organe de manoeuvre facilitant un actionnement manuel.

Le conteneur 7 est ici fabriqué par découpage dans un flan plat de premier matériau, conformé par pliage et maintenu en forme par une fixation sans soudure.

En l'espèce, le conteneur 7 est maintenu en forme au moyen de rivets 19. Les rivets 19 fixent la position relative de différents tronçons formant la paroi périphérique latérale 10 du conteneur 7 venant à recouvrement partiel entre eux. On pourrait en alternative n'avoir aucun recouvrement entre les différents tronçons formant la paroi périphérique latérale 10 du conteneur 7, et recourir à des équerres également rapportées et fixées par des rivets 19.

Le dispositif de rétention de déchets 1 comprend également une jupe 13 (figure 2) à structure ajourée comportant une lumière traversante 14 à section transversale présentant des dimensions (L14 et L14') inférieures ou égales aux dimensions (L12 et L12') de la section transversale de l'orifice d'entrée 12 de conteneur 7, ladite jupe 13 étant conformée et dimensionnée pour s'étendre radialement depuis et à l'écart de la paroi périphérique latérale 10 de conteneur 7 selon toute la périphérie de l'orifice d'entrée 12 de conteneur 7 lorsque ladite lumière traversante 14 est placée en correspondance dudit orifice d'entrée 12 de conteneur 7 (comme cela est mieux visible sur la figure 3).

La jupe 13 est fabriquée en un deuxième matériau présentant une deuxième rigidité inférieure à la première rigidité.

La jupe à structure ajourée peut avantageusement être formée par un grillage, de préférence en matière plastique telle que du polyéthylène haute densité (PEHD).

La structure ajourée de la jupe 13 présente des mailles 18 de dimensions inférieures à celles de la grille du puits, et estimées satisfaisantes pour retenir les petits déchets. Les mailles de la jupe seront ainsi choisies en fonction des plus petits déchets à retenir. En pratique, de bons résultats ont été obtenus avec des mailles 18 présentant une section transversale carrée de 6 mm de côté.

En pratique, la jupe 13 présente une périphérie dont les dimensions extérieures L13 et L13' (figure 2) sont supérieures ou égales aux dimensions L4 et L4' de l'orifice supérieur 4 du puits 2 (figures 5 à 8, L4' n'est pas visible sur les figures 5 à 8 car elle est perpendiculaire au plan de coupe).

Comme il est plus particulièrement visible sur la figure 3, la lumière traversante 14 a une section transversale présentant des dimensions L14 et L14' inférieures aux dimensions L12 et L12' de l'orifice d'entrée 12 de conteneur 7.

Comme mieux représenté sur les figures 2 et 3, la jupe 13 comporte quatre fentes 20a à 20d s'étendant radialement depuis la périphérie de la jupe 13 en direction de la lumière traversante 14 et s'interrompant avant la lumière traversante 14. La fente 20a permet aux pans 201a et 202a de la jupe 13 de venir à recouvrement l'un sur l'autre pour faciliter la conformation de la jupe 13 dans une forme d'entonnoir. Il en est de même pour les pans 201b et 202b définis par la fente 20b, pour les pans 201c et 202c définis par la fente 20c, et pour les pans 201d et 202d définis par la fente 20d.

On observe plus particulièrement sur les figures 1 et 4 que la paroi de fond 9 de conteneur 7 et la paroi périphérique latérale 10 de conteneur 7 sont ajourées. Le caractère ajouré des paroi de fond 9 et paroi périphérique latérale 10 est ici obtenu par des lumières traversantes circulaires 21. En pratique de bons résultats ont été obtenus avec des lumières traversantes circulaires 21 de 6 mm de diamètre, le conteneur 7 ayant été fabriqué à partir d'un flan plat de tôle R6 T9.

Dans le mode de réalisation de dispositif de rétention de déchets 1 illustré sur les figures 1 à 4 :
- le conteneur 7 présente, dans un plan généralement parallèle à l'orifice d'entrée 12 (dans le plan P1 ici), une section transversale carrée (figure 1),
- la jupe 13 présente une forme extérieure carrée avec quatre coins, et comporte quatre fentes 20a à 20d s'étendant respectivement depuis un coin et selon l'une des diagonales de la jupe 13 carrée.

Un tel dispositif de rétention de déchets 1 est particulièrement adapté pour être utilisé dans un puits 2 de type regard de collecte d'eaux pluviales à paroi périphérique latérale 3 définissant un orifice supérieur 4 à section transversale carrée ou circulaire.

Dans la variante illustrée sur les figures 1 à 4, la jupe 13 est séparable du conteneur 7.

On pourra toutefois opter pour une jupe 13 solidaire du conteneur 7. Une solidarisation de la jupe 13 sur le bord périphérique supérieur 11 peut être effectuée au moyen d'agrafes (de préférence en matière plastique) ou au moyen de liens de serrage souples en plastique (par exemple commercialisés par la société suédoise Norma Sweden AB sous la marque SERFLEX^{®}).

La mise en place du dispositif de rétention de déchets 1 des figures 1 à 4 va désormais être explicitée en lien avec les figures 5 à 8.

Lors d'une première étape illustrée sur la figure 5, un opérateur introduit (selon le mouvement illustré par la flèche 22) le dispositif de rétention de déchets 1 dans un puits 2 (ici de type regard) de collecte des eaux pluviales à paroi périphérique latérale 3, en orientant l'orifice d'entrée 12 de la cavité 8 vers le haut.

Le plan P1 dans lequel s'étend l'orifice d'entrée 12 coïncide ici avec un plan P sensiblement horizontal.

L'opérateur sollicite ensuite les vis à tête papillon 16a à 16d des moyens de tenue 15 pour amener celles-ci en appui contre la paroi périphérique latérale 3 du puits 2, en ménageant un espace périphérique ESP entre la paroi périphérique latérale 10 de conteneur 7 et la paroi périphérique latérale 3 du puits 2.

Le conteneur 7 est ainsi immobilisé de façon fiable et rapide en hauteur dans le puits 2, et est de préférence sensiblement centré au milieu de la paroi périphérique latérale 3 du puits 2. Aucun accessoire supplémentaire n'est requis pour la tenue du dispositif de rétention de déchets 1 dans le puits 2.

La paroi périphérique latérale 3 du puits 2 ne subit aucune altération par le contact des extrémités libres des vis à tête papillon 16a à 16d (lesquelles peuvent en outre, si besoin est, être équipées d'un patin en matière résiliente telle que du caoutchouc ou un élastomère).

Lors d'une étape ultérieure illustrée sur la figure 6, l'opérateur introduit la jupe 13 dans le puits 2 selon le mouvement illustré par la flèche 23.

Du fait des dimensions extérieures L13 et L13' de la jupe 13 qui sont plus grandes que les dimensions L4 et L4' de l'orifice supérieur 4 défini par la paroi périphérique latérale 3 du puits 2, la jupe 13 se déforme (grâce à sa rigidité moindre) comme illustré sur la figure 7 : la périphérie de la jupe 13 vient en appui sur la paroi périphérique latérale 3 du puits 2 et la jupe 13 prend une forme sensiblement d'entonnoir à section transversale diminuant de façon descendante à l'écart de l'orifice supérieur 4 du puits 2. Par forme d'entonnoir, on entend une forme sensiblement tronconique. Les fentes 20a à 20d facilitent cette mise en forme en autorisant un recouvrement mutuel des pans 201a et 202a, 201b et 202b, 201c et 202c, et enfin 201d et 202d.

L'opérateur poursuit alors le mouvement de descente de la jupe 13 dans le puits 2 illustré par la flèche 23, jusqu'à parvenir dans la position illustrée sur la figure 8 dans laquelle la jupe est disposée en appui :
a. sur le bord périphérique supérieur 11 du conteneur 7 avec ladite lumière traversante 14 placée en correspondance dudit orifice d'entrée 12 de conteneur 7, et
b. sur la paroi périphérique latérale 3 du puits 2.

Ainsi disposée, la jupe 13 comble l'espace périphérique ESP ménagé entre la paroi périphérique latérale 10 de conteneur 7 et la paroi périphérique latérale 3 du puits 2, et présente une forme d'entonnoir à section transversale diminuant de façon descendante à l'écart de l'orifice supérieur 4 du puits 2.

Il est formé un contact continu entre la jupe 13 et la paroi périphérique latérale 3 du puits 2 de sorte qu'aucun déchet pénétrant dans le puits 2 ne peut échapper au dispositif de rétention de déchets 1.

La mise en place de la jupe 13 n'est pas gênée par les moyens de tenue 15 : les moyens de tenue 15 (tiges filetées 16a à 16d) s'étendent en effet autour de la paroi périphérique latérale 10 de conteneur 7 et n'occupent pas l'espace situé entre l'orifice d'entrée 12 de la cavité 8 du conteneur 7 et l'orifice supérieur 4 du puits 2 de collecte des eaux pluviales.

Enfin, l'opérateur remet en place la grille 5 du puits.

Lorsque des eaux pluviales contenant des petits déchets entrent dans le puits 2 via les mailles 6 de la grille 5, elles s'écoulent directement vers le fond du puits 2 en passant dans l'espace périphérique ESP ménagé entre la paroi périphérique latérale 10 de conteneur 7 et la paroi périphérique latérale 3 du puits 2 (généralement elles ruissellent le long de la paroi périphérique latérale 3 du puits 2). Les petits déchets (dont les dimensions empêchent le passage à travers les mailles 18 de la jupe 13) et particulièrement les mégots de cigarette sont quant à eux retenus par la structure ajourée de la jupe 13 qui, grâce à sa conformation en entonnoir, amène les déchets jusque dans la cavité 8 du conteneur 7 où ils s'amoncellent. Périodiquement, un cantonnier peut venir retirer les déchets du conteneur 7, par exemple au moyen d'un aspirateur.

La jupe présentant une forme d'entonnoir, elle est inclinée à l'aplomb de l'espace périphérique ESP ménagé entre la paroi périphérique latérale 10 de conteneur 7 et la paroi périphérique latérale 3 du puits 2 : il y a ainsi de faibles risques que des déchets puissent s'amonceler de façon à obstruer toutes les mailles 18 de la jupe 13. Il y a ainsi peu de risques que le dispositif de rétention de déchets 1 soit complètement obstrué et empêche les eaux pluviales d'être recueillies dans le fond du puits 2.

Dans la variante dans laquelle la jupe 13 est solidaire du conteneur 7, la mise en place dans un puits 2 se fait comme suit :
- on introduit le dispositif de rétention de déchets 1 dans le puits 2 de collecte des eaux pluviales à paroi périphérique latérale 3, en orientant l'orifice d'entrée 12 de la cavité 8 vers le haut,
- on sollicite les moyens de tenue 15 pour amener ceux-ci en appui contre la paroi périphérique latérale 3 du puits 2, de façon à ménager un espace périphérique ESP entre la paroi périphérique latérale 10 de conteneur 7 et la paroi périphérique latérale 3 du puits 2,
- on dispose la jupe 13 en appui sur la paroi périphérique latérale 3 du puits 2 (elle a même tendance à y venir d'elle-même), de façon à combler l'espace périphérique ESP ménagé entre la paroi périphérique latérale 10 de conteneur 7 et la paroi périphérique latérale 3 du puits 2, tout en conformant la jupe 13 en une forme d'entonnoir à section transversale diminuant de façon descendante à l'écart de l'orifice supérieur 4 du puits 2.

Sur les figures 9 et 10 est illustré un deuxième mode de réalisation de dispositif de rétention de déchets 1 selon la présente invention. Celui-ci diffère du dispositif de rétention de déchets 1 des figures 1 à 4 en ce que :
- le conteneur 7 présente, dans un plan généralement parallèle à l'orifice d'entrée 12 (dans le plan P1 ici), une section transversale rectangulaire (figure 9),
- la jupe 13 présente une forme extérieure rectangulaire avec quatre coins, et comporte quatre fentes 20a à 20d s'étendant respectivement depuis un coin et selon l'une des diagonales de la jupe 13 rectangulaire (figure 10).

Les tiges filetées 16a à 16d sont disposées seulement sur deux tronçons opposés de la paroi périphérique latérale 10 du conteneur 7 (ici les tronçons formant les grands côtés de la section transversale rectangulaire du conteneur 7).

Les tiges filetées 16a et 16b sont disposées sur un premier tronçon de paroi périphérique latérale 10 en étant décalées par rapport aux tiges filetées 16c et 16d qui sont disposées sur un deuxième tronçon de paroi périphérique latérale 10 pour que les tiges filetées 16a à 16d puissent aisément être manipulées par l'opérateur et puissent présenter des longueurs suffisantes sans entrer en conflit les unes avec les autres dans la cavité 8 du conteneur 7.

Le deuxième mode de réalisation de dispositif de rétention de déchets 1 est plus adapté pour être reçu dans un puits 2 de type avaloir disposé le long de caniveaux s'étendant le long des trottoirs, comme illustré sur la figure 11.

Les mises en place ainsi que le fonctionnement du deuxième mode de réalisation de dispositif de rétention de déchets 1 sont comparables à ceux du premier mode de réalisation de dispositif de rétention de déchets 1 qui ont été précédemment décrits, et ne seront en conséquence pas explicités plus en détails.

Sur la figure 12 est illustré schématiquement un dispositif de rétention de déchets 1 semblable à celui de la figure 1. La différence de ce dispositif de rétention de déchets 1 réside dans ses moyens de tenue 15.

En l'espèce, les moyens de tenue 15 comprennent une pluralité de tiges 16a' à 16d' (qui sont ici lisses) coopérant chacune au moyen d'une liaison coulissante 17a' à 17d' avec la paroi périphérique latérale 10 de conteneur 7. Les tiges 16a' à 16d' sont sollicitées en permanence par des moyens élastiques respectifs 24a' à 24d' en déplacement depuis et à l'écart de la paroi périphérique latérale 10.

A titre de liaison coulissante 17a' à 17d', on peut par exemple recourir à une liaison de type glissière ou à une liaison de type pivot glissant.

Les moyens élastiques 24a' à 24d' consistent ici en des ressorts hélicoïdaux 240a' à 240d'. Chaque ressort hélicoïdal 240a' à 240d' est solidaire à sa première extrémité d'une tête de tige 160a' à 160d', et est solidaire à sa deuxième extrémité (directement ou indirectement) de la paroi périphérique latérale 10.

Au repos, les ressorts hélicoïdaux 240a' à 240d' présentent une longueur réduite : leurs spires respectives sont au plus proche les unes des autres (voir les ressorts hélicoïdaux 240b' et 240d' sur la figure 12). Lorsque les tiges 16a' à 16d' sont repoussées à l'intérieur du conteneur 7 (pour réduire leur dépassement extérieur depuis et à l'écart de la paroi périphérique latérale 10), les ressorts hélicoïdaux 240a' à 240d' s'allongent et leurs spires s'espacent les unes à l'écart des autres : les ressorts hélicoïdaux 240a' à 240d' exercent alors une force de rappel sur les tiges 16a' à 16d' tendant à augmenter le dépassement extérieur des tiges 16a' à 16d' depuis et à l'écart de la paroi périphérique latérale 10 (voir les ressorts hélicoïdaux 240a' et 240c' sur la figure 12). Pour résumer, les ressorts hélicoïdaux 240a' à 240d' exercent une force de rappel sur les tiges 16a' à 16d' lorsqu'ils sont allongés.

Il doit être noté que les moyens élastiques 24a' à 24d' peuvent être agencés de l'autre côté de la paroi périphérique latérale 10, par exemple avec des ressorts hélicoïdaux qui, cette fois-ci, exerceraient une force de rappel sur les tiges 16a' à 16d' lorsqu'ils sont compressés.

De tels moyens de tenue 15 permettent une mise en place très rapide et fiable du dispositif de rétention de déchets 1 dans un puits 2 de collecte des eaux pluviales. La force de rappel des moyens élastiques 24a' à 24d' est choisie de manière à procurer un appui sur la paroi périphérique latérale 3 du puits 2 de collecte selon des efforts suffisants pour garantir un bon maintien du dispositif de rétention de déchets 1 dans le puits 2 de collecte.

Si dans le cadre de l'utilisation des dispositifs de rétention de déchets 1 des figures 1 et 3 à 11 l'utilisateur sollicite les moyens de tenue 15 (par vissage) pour les amener en appui contre la paroi périphérique latérale 3 du puits 2, l'utilisateur libère en revanche les moyens de tenue 15 du dispositif de rétention de déchets 1 de la figure 12 pour laisser les moyens de tenue 15 venir en appui contre la paroi périphérique latérale 3 du puits 2 (sous l'effet des moyens élastiques 24a' à 24d').

La présente invention n'est pas limitée aux modes de réalisation qui ont été explicitement décrits, mais elle en inclut les diverses variantes et généralisations contenues dans la portée des revendications ci-après.

## Revendications

1. Dispositif de rétention de déchets (1), destiné à être disposé dans un puits (2) de collecte des eaux pluviales à paroi périphérique latérale (3) définissant un orifice supérieur (4), comprenant :
- un conteneur (7) creux délimitant une cavité (8) entre une paroi de fond (9) de conteneur (7) et une paroi périphérique latérale (10) de conteneur (7) s'étendant depuis la paroi de fond (9) jusqu'à un bord périphérique supérieur (11) définissant un orifice d'entrée (12) de la cavité (8) de conteneur (7), ledit conteneur (7) étant fabriqué en un premier matériau présentant une première rigidité,
- une jupe (13) à structure ajourée comportant une lumière traversante (14) à section transversale présentant des dimensions (L14, L14') inférieures ou égales aux dimensions (L12, L12') de la section transversale de l'orifice d'entrée (12) de conteneur (7), ladite jupe (13) étant conformée et dimensionnée pour s'étendre radialement depuis et à l'écart de la paroi périphérique latérale (10) de conteneur (7) selon toute la périphérie de l'orifice d'entrée (12) de conteneur (7) lorsque ladite lumière traversante (14) est placée en correspondance dudit orifice d'entrée (12) de conteneur (7),
**caractérisé en ce que** :
- le dispositif de rétention de déchets (1) comprend des moyens de tenue (15), déplaçables depuis et à l'écart de la paroi périphérique latérale (10) de conteneur (7) de façon à venir en appui contre la paroi périphérique latérale (3) du puits (2) en faisant saillie sur la paroi périphérique latérale (10) de conteneur (7),
- la jupe (13) est fabriquée en un deuxième matériau présentant une deuxième rigidité inférieure à la première rigidité.

2. Dispositif de rétention de déchets (1) selon la revendication 1, **caractérisé en ce que** les moyens de tenue (15) comprennent une pluralité de tiges filetées (16a-16d) coopérant chacune au moyen d'une liaison hélicoïdale filetée (17a-17d) avec la paroi périphérique latérale (10) de conteneur (7).

3. Dispositif de rétention de déchets (1) selon la revendication 2, **caractérisé en ce que** la liaison hélicoïdale filetée (17a-17d) entre la tige filetée (16a-16d) et la paroi périphérique latérale (10) de conteneur (7) est procurée par un écrou (170a-170d) rapporté et fixé sur la paroi périphérique latérale (10) de conteneur (7).

4. Dispositif de rétention de déchets (1) selon la revendication 1, **caractérisé en ce que** les moyens de tenue (15) comprennent une pluralité de tiges (16a'-16d') coopérant chacune au moyen d'une liaison coulissante (17a'-17d') avec la paroi périphérique latérale (10) de conteneur (7), les tiges (16a'-16d') étant sollicitées en permanence par des moyens élastiques (24a'-24d') en déplacement depuis et à l'écart de la paroi périphérique latérale (10).

5. Dispositif de rétention de déchets (1) selon l'une quelconque des revendications 1 à 3, **caractérisé en ce que** la jupe (13) à structure ajourée est formée par un grillage, de préférence en matière plastique.

6. Dispositif de rétention de déchets (1) selon l'une quelconque des revendications 1 à 4, **caractérisé en ce que** la lumière traversante (14) a une section transversale qui présente des dimensions (L14, L14') inférieures aux dimensions (L12, L12') de l'orifice d'entrée (12) de conteneur (7).

7. Dispositif de rétention de déchets (1) selon l'une quelconque des revendications 1 à 5, **caractérisé en ce que** le premier matériau est un métal, de préférence un acier inoxydable.

8. Dispositif de rétention de déchets (1) selon l'une quelconque des revendications 1 à 6, **caractérisé en ce que** le conteneur (7) est fabriqué par découpage dans un flan plat de premier matériau, conformé par pliage, et de préférence maintenu en forme par une fixation sans soudure.

9. Dispositif de rétention de déchets (1) selon l'une quelconque des revendications 1 à 7, **caractérisé en ce que** la jupe (13) comporte une ou plusieurs fentes (20a-20d) s'étendant radialement depuis sa périphérie en direction de la lumière traversante (14) et s'interrompant avant la lumière traversante (14).

10. Dispositif de rétention de déchets (1) selon la revendication 8, **caractérisé en ce que** :
- le conteneur (7) présente, dans un plan (P1) généralement parallèle à l'orifice d'entrée (12), une section transversale rectangulaire ou carrée,
- la jupe (13) présente une forme extérieure rectangulaire ou carrée avec quatre coins, et comporte au moins une fente (20a-20d) s'étendant depuis l'un de ses coins et selon l'une de ses diagonales.

11. Dispositif de rétention de déchets (1) selon l'une quelconque des revendications 1 à 9, **caractérisé en ce que** la paroi de fond (9) de conteneur (7) et/ou la paroi périphérique latérale (10) de conteneur (7) est ajourée.

12. Dispositif de rétention de déchets (1) selon l'une quelconque des revendications 1 à 10, **caractérisé en ce que** la jupe (13) est solidaire du conteneur (7).

13. Utilisation d'un dispositif de rétention de déchets (1) selon l'une quelconque des revendications 1 à 10, lors de laquelle :
- on introduit le dispositif de rétention de déchets (1) dans un puits (2) de collecte des eaux pluviales à paroi périphérique latérale (3), en orientant l'orifice d'entrée (12) de la cavité (8) vers le haut,
- on sollicite ou libère les moyens de tenue (15) pour provoquer leur appui contre la paroi périphérique latérale (3) du puits (2), de façon à ménager un espace périphérique (ESP) entre la paroi périphérique latérale (10) de conteneur (7) et la paroi périphérique latérale (3) du puits (2),
- on dispose la jupe (13) en appui :
a. sur le bord périphérique supérieur (11) du conteneur (7) en plaçant ladite lumière traversante (14) en correspondance dudit orifice d'entrée (12) de conteneur (7), et
b. sur la paroi périphérique latérale (3) du puits (2),
de façon à combler l'espace périphérique (ESP) ménagé entre la paroi périphérique latérale (10) de conteneur (7) et la paroi périphérique latérale (3) du puits (2), tout en conformant la jupe (13) en une forme d'entonnoir à section transversale diminuant de façon descendante à l'écart de l'orifice supérieur (4) du puits (2).

14. Utilisation d'un dispositif de rétention de déchets (1) selon la revendication 11, lors de laquelle :
- on introduit le dispositif de rétention de déchets (1) dans un puits (2) de collecte des eaux pluviales à paroi périphérique latérale (3), en orientant l'orifice d'entrée (12) de la cavité (8) vers le haut,
- on sollicite ou libère les moyens de tenue (15) pour provoquer leur appui contre la paroi périphérique latérale (3) du puits (2), de façon à ménager un espace périphérique (ESP) entre la paroi périphérique latérale (10) de conteneur (7) et la paroi périphérique latérale (3) du puits (2),
- on dispose la jupe (13) en appui sur la paroi périphérique latérale (3) du puits (2), de façon à combler l'espace périphérique (ESP) entre la paroi périphérique latérale (10) de conteneur (7) et la paroi périphérique latérale (3) du puits (2), tout en conformant la jupe (13) en une forme d'entonnoir à section transversale diminuant de façon descendante à l'écart de l'orifice supérieur (4) du puits (2).
